# EUROPÄISCHE PATENTSCHRIFT

(11) **EP 2 589 472 B1**
(45) Veröffentlichungstag und Bekanntmachung des Hinweises auf die Patenterteilung: **14.12.2016**
(21) Anmeldenummer: 12006860.6
(22) Anmeldetag: 02.10.2012
(51) Int. Cl.: B27B 7/04

(54) **Wippsäge**
Drag saw
Scie à bascule

(30) Priorität: 03.11.2011 DE 102011117521
(43) Veröffentlichungstag der Anmeldung: 08.05.2013
(73) Patentinhaber: Scheppach Fabrikation von Holzbearbeitungsmaschinen GmbH, 89335 Ichenhausen (DE)
(72) Erfinder: Bauer, Reinhold, 86476 Langenhaslach (DE)
(74) Vertreter: Munk, Ludwig

(56) Entgegenhaltungen:
- FR-A1- 2 763 274
- US-A- 2 717 010
- US-A- 4 403 535

## Beschreibung

Die Erfindung betrifft eine Wippsäge gemäß dem Oberbegriff des Anspruchs 1, zum Ablängen von Brennholz mit einem Gestell, auf dem mindestens ein stationäres, in Schneidrichtung antreibbares Schneidorgan aufgenommen ist, und mit einer um eine quer zur Schnittebene verlaufende Schwenkachse schwenkbar am Gestell angebrachten Wippe, die mit einem zu ihrer Schwenkachse parallelen, quer zur Schnittrichtung verlaufenden prismenförmigen Aufnahmekanal zur Aufnahme von Schnittgut versehen ist.

Eine Wippsäge dieser Art ist z.B. aus der DE 20 2010 011 164 U die den Oberbegriff des Anspruchs 1 offenbart, bekannt. Bei dieser bekannten Anordnung ist das den Aufnahmekanal enthaltende Bauteil etwa horizontal verlaufend fest auf der Wippe angebracht. Das abgelängte, im Aufnahmekanal liegende Gut muss hierbei zum Räumen des Aufnahmekanals aus diesem seitlich ausgeschoben werden. Dies erweist sich insbesondere bei Anordnungen mit mehreren Schneidorganen als umständlich und aufwändig.

Eine ähnliche Anordnung ergibt sich aus der US 4 403 535. Bei dieser bekannten Anordnung handelt es sich um eine an einen kleinen Gartentraktor angebaute Wippsäge mit einer um eine quer zur Schnittebene verlaufende Schwenkachse schwenkbar am Gestell angebrachten Wippe, auf der ein zu ihrer Schwenkachse paralleler Aufnahmekanal zur Aufnahme des Schnittguts fest angebracht ist. Auch hier kann das geschnittene Gut nur von Hand seitlich ausgeschoben werden.

Die US 2 717 010 zeigt eine an einen Traktor anbaubare Kreissäge mit einem Sägenblatt, das auf einem um eine quer zur Schnittebene verlaufende Schwenkachse schwenkbar am Gestell angebrachten Schwenkarm aufgenommen ist. Dem Sägenblatt ist ein Bock zugeordnet, der von einer Fahrstellung in eine Arbeitsstellung gebracht werden kann und der hierzu um eine quer zur Schnittebene verlaufende Achse schwenkbar am Gestell angebracht ist und einen um einen ebenfalls um eine quer zur Schnittebene verlaufende Schwenkachse schwenkbaren Fuß aufweist. Auf diesem Bock ist ein zur Aufnahme des Schnittguts dienender Aufnahmekanal fest angeordnet. Auch hier ist es erforderlich, das geschnittene Gut durch seitliches Ausschieben aus dem Aufnahmekanal zu entfernen.

Hiervon ausgehend ist es daher die Aufgabe der vorliegenden Erfindung, eine Anordnung eingangs erwähnter Art mit einfachen und kostengünstigen Mitteln so zu verbessern, dass eine vergleichsweise einfache Entleerbarkeit des Aufnahmekanals erreicht wird.

Diese Aufgabe wird wie es im Anspruch 1 beansprucht wird dadurch gelöst, dass eine den Aufnahmekanal enthaltende Kippmulde vorgesehen ist, die zum Abkippen des abgelängten Schnittguts um eine quer zur Kanalachse verlaufende, etwa horizontale Kippachse kippbar auf der Wippe aufgenommen ist.

Diese Maßnahmen stellen in vorteilhafter Weise sicher, dass das abgelängte Schnittgut einfach abgekippt werden kann. Mehrere, gleichzeitig hergestellte Abschnitte können dabei in vorteilhafter Weise mit einem Abkippvorgang gleichzeitig abgekippt werden. Die erfindungsgemäßen Maßnahmen ermöglichen daher insbesondere bei Anordnungen mit mehreren Schneidorganen zur gleichzeitigen Erzielung mehrerer Abschnitte eine besonders einfache und rationelle Bedienbarkeit. Die erfindungsgemäßen Maßnahmen eignen sich daher besonders für Anordnungen, bei denen mehrere, mit seitlichem Abstand parallel nebeneinander angeordnete Schneidorgane vorgesehen sind.

Eine weitere zweckmäßige Maßnahme kann darin bestehen, dass die Kippachse im Bereich eines seitlichen Endes der Kippmulde vorgesehen ist. Dies gestattet in vorteilhafter Weise einen großen Kippwinkel.

Zweckmäßig kann dabei an das der Kippachse benachbarte Ende der Kippmulde ein Abwurfstutzen angesetzt sein. Dieser ermöglicht die Erzielung einer gewünschten Abwurfbahn und stellt daher sicher, dass der Abwurf zweckmäßig in einer gewissen Entfernung von der Säge erfolgt, was zur Vermeidung von Behinderungen erwünscht ist.

Zur Erzielung einer weiteren Bedienungserleichterung kann der Kippmulde mindestens eine den Kippvorgang unterstützende Feder zugeordnet sein. Hierdurch wird Ermüdungserscheinungen sowie erfahrungsgemäß hierdurch verursachten Unfällen wirksam vorgebeugt.

Zweckmäßig kann die Kippmulde mit einer im Bereich ihres von der Kippachse entfernten Endes vorgesehenen Griffanordnung versehen sein. Diese Maßnahme ermöglicht eine sinnfällige Bedienung der Kippmulde sowie der diese enthaltenden Wippe mit ein und derselben Griffanordnung.

In weiterer Fortbildung der übergeordneten Maßnahmen kann die Kippmulde als im Querschnitt etwa v-förmig profiliertes Kanalstück ausgebildet sein, das in einer zugeordneten, querschnittsmäßig angepassten, das obere, schwenkachsferne Ende der Wippe bildenden Trägerkonsole aufnehmbar und hieran gelagert ist. Diese Maßnahmen ergeben eine sehr stabile und robuste Anordnung.

Vorteilhaft können der Kippmulde eine ihre obere Zugangsöffnung übergreifende, schwenkbare Abdecköffnung und eine in den Aufnahmekanal eingreifende, schwenkbare Niederhalteeinrichtung zugeordnet sein, die vorteilhaft in Abdeck- bzw. Niederhalteeinrichtung relativ zueinander bewegbar sind. Diese Maßnahmen gewährleisten eine hohe Sicherheit gegen Arbeitsunfälle.

Um diese Sicherheit noch weiter zu erhöhen, ist die Kippmulde zweckmäßig nur in einer vom Gestell abgeschwenkten Endstellung der Wippe hochkippbar, in welcher Stellung die Wippe mittels einer mit der geöffneten, vorzugsweise an der Wippe angebrachten Abdeckeinrichtung zusammenwirkenden Verriegelungseinrichtung gegen Anschwenken an das Gestell blockiert ist. In allen anderen Stellungen der Wippe sollen die mit der Verriegelungseinrichtung zusammenwirkende Abdeckeinrichtung und durch diese die hiervon übergriffene Kippmulde blockiert sein. Hierdurch ist sichergestellt, dass die Kippmulde nur hochgeschwenkt werden kann, wenn sie sich sicher außerhalb des Wirkbereichs der Schneidorgane befindet,

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine perspektivische Ansicht einer erfindungsgemäßen Wippkreissäge von schräg hinten her gesehen,
- Figur 2: eine Stirnansicht der Anordnung gemäß Figur 1,
- Figur 3: eine perspektivische Ansicht der erfindungsgemäßen Wippkreissäge mit hochgekippter Abkippmulde schräg von der Seite und
- Figur 4: eine Ansicht der erfindungsgemäßen Wippkreissäge mit hochgekippter Abkippmulde von der Bedienseite her.

Die der Zeichnung zugrundeliegende Brennholz-Wippkreissäge besitzt ein an einer Seite mit Rollen 1 und an der gegenüberliegenden Seite mit Stützfüßen 2 versehenes Gestell 3, auf dem ein oder mehrere stationäre Schneidorgane in Form jeweils eines Kreissägenblatts 4 samt zugeordnetem Schutzgehäuse 5 und zugeordneter Antriebseinrichtung 6 aufgenommen sind. Im dargestellten Beispiel sind zwei mit seitlichem Abstand nebeneinander angeordnete Kreissägenblätter 4 vorgesehen, so dass das abzulängende Schnittgut, das in der Regel eine Länge in der Größenordnung von Im besitzt, bei jedem Schnitt gleichzeitig in drei etwa gleich lange Abschnitte unterteilt werden kann. Das Gestell 3 besitzt einen mittleren Bock 3a, auf dessen abgeflachter Oberseite eine Lageranordnung zur Lagerung einer die beiden Kreissägenblätter 4 aufnehmenden Welle sowie ein dieser zugeordneter Antriebsmotor aufgenommen sein können. Selbstverständlich wäre es auch denkbar, die beiden Kreissägenblätter 4 auch direkt auf der Motorwelle aufzunehmen.

Zur Aufnahme des Schnittguts ist, wie am besten aus Figur 2 ersichtlich ist, eine am Unterteil des Gestells 3 um eine zur Drehachse der Kreissägenblätter 4 parallele und dementsprechend quer zur Schnittrichtung verlaufende Achse 7 schwenkbar gelagerte Wippe 8 vorgesehen, die im Bereich ihres oberen Endes einen zu ihrer Schwenkachse und dementsprechend ebenfalls zur Drehachse der Kreissägenblätter 4 parallelen, quer zur Schnittrichtung verlaufenden prismenförmigen Aufnahmekanal 9 für das schematisch angedeutete Schnittgut S aufweist, dessen Länge der Fassungslänge des Aufnahmekanals 9 entspricht. Im dargestellten Beispiel ist das Schnittgut S inform eines Rundlings angedeutet. Selbstverständlich kann das Schnittgut S auch aus mehreren aufeinander geschichteten Stücken bestehen. Die Wippe 8 ist von einer der Figur 2 zugrundeliegenden, seitlich ausladenden Beladestellung in eine an das Gestell 3 angeschwenkte Arbeitsstellung, in welcher sich der Aufnahmekanal 9 im Wirkbereich der Kreissägenblätter 4 befindet, anschwenkbar und umgekehrt, wie in Figur 2 durch einen Bewegungspfeil angedeutet ist.

Die beiden Sägenblätter 4 sind den Bock 3a des Gehäuses 3 flankierend angeordnet. Die zugeordneten Schutzgehäuse 5 sind dementsprechend an den Seitenflanken des Bocks 3a angebracht. Die Schutzgehäuse 5 sind zweckmäßig nach Art eines schmalen, wippenseitig offenen Kastens ausgebildet, dessen äußere, das heißt von der Antriebseinrichtung 6 abgewandte Seite zur Ermöglichung einer Zugänglichkeit des betreffenden Kreissägenblatts 4 für einen Wechsel etc. abnehmbar bzw. abschwenkbar ist. Im unteren Bereich der wippenfernen Schmalseite der Schutzgehäuse 5 sind diese zweckmäßig mit einer Spanauswurföffnung 10 versehen. Die untere Schmalseite der Schutzgehäuse 5 ist daher zweckmäßig zur Auswurföffnung 10 hin abfallend gestaltet. Dasselbe gilt für die die Spanauswurföffnung 10 unterfassende Oberseite des Gestells.

Die Wippe 8 ist praktisch als Rahmen ausgebildet, der zwei seitliche, durch einen oder mehrere Querstege 11, die als Schutzblech etc. ausgebildet sein können, miteinander verbundene Holme 12 aufweist, die mit ihren unteren Enden an gestellseitig vorgesehene, die Schwenkachse 7 enthaltende Lagerböcke 13 eingreifen und hiermit am Gestell 3 gelagert sind. Der im Querschnitt etwa prismenförmige Aufnahmekanal 9 befindet sich im oberen, schwenkachsfernen Bereich der Wippe 8. Zur Bildung des Aufnahmekanals 9 ist ein im Querschnitt etwa v-förmig profiliertes, als Blechformling ausgebildetes Profilstück 14 vorgesehen, das seinerseits in einer querschnittmäßig angepassten, am oberen Ende der Wippe 8 vorgesehenen Trägerkonsole 15 aufnehmbar t. Diese kann rahmen- oder fachwerkartig aufgebaut oder ebenfalls, wie im dargestellten Beispiel, als Profilstück ausgebildet sein.

Aus Gründen der Arbeitssicherheit ist dem nach oben offenen Aufnahmekanal 9 eine Abdeckeinrichtung 16 inform eines um eine kanalachsparallle Achse schwenkbaren Deckels zugeordnet, mittels dessen die obere Zugangsöffnung des nach oben offenen Aufnahmekanals 9 abdeckbar ist. Ferner ist dem Aufnahmekanal 9 eine schwenkbare Niederhalteeinrichtung 17 zum Halten des in ihn eingelegten Schnittguts zugeordnet. Zum Einlegen des Schnittguts in den Aufnahmekanal 9 sind die Abdeckeinrichtung 16 und die Niederhalteeinrichtung 17 hochgeschwenkt, so dass die obere Zugangsöffnung des Aufnahmekanals 9 frei ist. Die Abdeckeinrichtung 16 ist, wie schon erwähnt, als Schwenkdeckel ausgebildet, der zweckmäßig eine nach oben gewölbte Kontur aufweisen kann. Die Niederhalteeinrichtung 17 kann als T-förmiger Bügel ausgebildet sein, dessen langer Schenkel die Abdeckeinrichtung 16 durchgreift und außerhalb hiervon mit einem Griff 17a versehen ist und dessen Quersteg mit einem Schenkel schwenkbar gelagert und mit dem anderen Schenkel zur Anlage am Schnittgut S bringbar ist.

Die Niederhalteeinrichtung 17 befindet sich zweckmäßig im Bereich zwischen den voneinander beabstandeten Kreissägenblättern 4. Der Griff 17a der Niederhalteeinrichtung befindet sich dementsprechend in etwa in der Mitte des Aufnahmekanals 9. Die Abdeckeinrichtung 16 ist, wie am besten aus Figur 1 ersichtlich ist, im Bereich eines seitlichen Endes des Aufnahmekanals 9 mit wenigstens einem äußeren Handgriff 16a versehen. Dieser befindet sich mit entsprechendem Versatz oberhalb eines parallelen Handgriffs 8a der Wippe 8. In manchen Fällen können auch zwei parallel hintereinander angeordnete Handgriffe 16a zweckmäßig sein, wie z. B. Figur 1 erkennen lässt. Die Abdeckeinrichtung 16 und Niederhalteeinrichtung 17 sind im dargestellten Beispiel an der Trägerkonsole 15 gelagert. Es wäre aber auch eine Lagerung an dem den Aufnahmekanal 9 enthaltenden Profilstück 14 denkbar. In jedem Fall ist die Anordnung so, dass die Abdeckeinrichtung 16 und die Niederhalteeinrichtung 17 in Abdeck- und Niederhalterichtung unabhängig voneinander bewegbar sind.

Die bei jedem Schnitt entstehenden, hintereinander liegenden Schnittgutabschnitte werden aus dem Aufnahmekanal 9 seitlich abgekippt. Das zur Bildung des Aufnahmekanals 9 vorgesehene Profilstück 14 ist daher, wie die Figuren 3 und 4 anschaulich zeigen, zur Bildung einer den Aufnahmekanal 9 enthaltenden Kippmulde 18 um eine quer zur Kanalachse gerichtete, etwa horizontale Kippachse 19 kippbar auf der Wippe 8 aufgenommen. Die Kippachse 19 ist im Bereich eines seitlichen Endes des den Aufnahmekanal 9 enthaltenden Profilstücks 14 dieses untergreifend angeordnet. Die Kippachse 19 wird durch einen Stift etc. gebildet, der auf einem zugeordneten, zweckmäßig im Bereich eines Endes der Trägerkonsole 15 an dieser angebrachten Lagenbock 19a aufgenommen ist. Zum Abwerfen der im Aufnahmekanal 9 sich befindenden Schnittgutabschnitte wird die Kippmulde 18 an ihrem kippachsfernen Ende angehoben, wie aus Figuren 3 und 4 ersichtlich ist.

Zur Betätigung der Kippmulde 18 ist ein Handgriff vorgesehen. Im dargestellten Beispiel ist hierzu der der Wippe 8 zugeodnete Handgriff 8a an der Kippmulde 18 angebracht. Dieser befindet sich zweckmäßig im kippachsfernen Endbereich des oberen Rands des den Aufnahmekanal 9 enthaltenden Profilstücks 14. Zur Erleichterung des Kippvorgangs kann der Kippmulde 18 eine in Figur 4 erkennbare Unterstützungsfeder 20 zugeordnet sein, die einerseits an der Kippmulde 18 und andererseits an der Wippe 8 bzw. der hierauf aufgenommenen Trägerkonsole 15angreift. Zur Erzielung einer günstigen Abwurfkurve kann das Profilstück 14 abwurfseitig durch einen angesetzten Abwurfstutzen 21 verlängert sein.

Das den Aufnahmekanal 9 enthaltende, als Blechformling ausgebildete, v-förmige Profilstück 14 ist, wie die Figuren 3 und 4 weiter zeigen, im Bereich beider Seitenteile mit Durchtrittsschlitzen 22 für die Kreissägenblätter 4 versehen. Dasselbe gilt für die dem Profilstück 14 zugeordnete Trägerkonsole 15, die mit Durchtrittsschlitzen 23 versehen ist. Diese werden im Bereich der Bedienseite durch die Holme 12 der Wippe 8 abgedeckt, die durch nach innen offene U-Profile gebildet werden, so dass sich zur Bedienseite hin, d.h. nach außen geschlossene Kammern ergeben, in welche die Kreissägenblätter 4 bei ganz an das Gestell 3 angeschwenkter Wippe 8 eingreifen können, so dass das im Aufnahmekanal 9 sich befindende Schnittgut vollständig durchtrennt wird und dennoch einer Verletzungsgefahr vorgebeugt ist. Die Trägerkonsole 15 ist, wie Figur 4 anschaulich zeigt, durch die bis zu ihrem oberen Ende durchgehenden Holme 12 der Wippe 8 versteift.

Zur Versteifung der Kippmulde 18 ist das den Aufnahmekanal 9 enthaltende Profilstück 14 an seiner Außenseite mit aus Figur 4 erkennbaren Versteifungsrippen 24 versehen. Im dargestellten Beispiel sind an den Enden des Profilstücks 14 und im Bereich zwischen diesen Enden platzierte Versteifungsrippen 24 vorgesehen. Die zwischen den Enden platzierten Versteifungsrippen 24 haben zweckmäßig eine zur Kippachse 19 in etwa konzentrische Konfiguation bzw. eine hieran angenäherte Konfiguration. Im dargestellten Beispiel ist eine etwa auf mittlerer Länge des Profilstücks 14 vorgesehene, von den endseitigen Versteifungsrippen distanzierte Versteifungsrippe 24 vorgesehen, die zur Erzielung eines an einen zur Kippachse 19 konzentrischen Verlauf etwa angenäherten Verlaufs wenigstens einmal abgewinkelt ist. Die endseitigen Versteifungsrippen des Profilstücks 14 können an den zugeordneten Stirnseiten der Trägerkonsole 15 vorbeilaufen. Den zwischen den Enden platzierten Versteifungsrippen 24 ist jeweils eine im Bereich der Trägerkonsole 15 vorgesehene Aussparung 25 zugeordnet, die im dargestellten Beispiel entsprechend der Abwinklung der Versteifungsrippe 24 abgewinkelt ist. Die Abdeckeinrichtung 16, die Niederhalteeinrichtung 17 und die Kippmulde 18, denen eigene Griffe 16a, 17a und 8a zugeordnet sind, sind separat voneinander auf der Trägerkonsole 15 gelagert, was eine übersichtliche sinnfällige Bedienung ermöglicht.

Zur Erzielung einer hohen Arbeitssicherheit ist eine Verriegelungseinrichtung vorgesehen, welche ein Aufkippen der Kippmulde nur dann zulässt, wenn die die Kippmulde 18 aufnehmende Wippe 8 sich in einer vom Gehäuse abgeschwenkten Endstellung befindet und die die Kippmulde 18 in allen anderen Stellungen der Wippe 8 blockiert, Hierzu sind, wie am besten aus Figur 1 erkennbar ist, eine gestellseitig fixierte, im dargestellten Beispiel an einer Seitenwand eines Schutzgehäuses 5 angebrachte, konzentrisch zur Schwenkachse 7 der Wippe 8 verlaufende Kulissenleiste 26 sowie ein zweckmäßig durch das wippenseitige Ende der Kulissenleiste 26 gebildeter, gestellseitig fixierter Anschlag 27 vorgesehen. Die Abdeckeinrichtung 16 trägt einen dem Anschlag 27 zugeordneten, nockenförmigen Gegenanschlag 28 und einen seitlich hieran angebrachten, der Kulissenleiste 27 zugeordneten Gleitschuh 29.

Der Gegenanschlag 28 ist dabei so ausgebildet und angeordnet, dass er bei in der gestellfernen Endstellung der Wippe 8 geöffneter Abdeckeinrichtung 16 durch eine Bewegung der Wippe 8 zu den Schneidorganen hin zur Anlage an dem Anschlag 26 gebracht und bei geschlossener Abdeckeinrichtung 16 am Anschlag 26 vorbeiführbar ist. Der Gleitschuh 29 ist so ausgebildet und angeordnet, dass er nur in der gestellfernen Endstellung der Wippe 8 außer Eingriff mit der Kulissenleiste 26 ist und bei von der gestellfernen Endstellung entfernter Wippe 8 zur Blockierung der Abdeckeinrichtung 16 in ihrer geschlossenen Stellung an der Kulissenleiste 26 anliegt. Hierdurch wird erreicht, dass die Kippmulde nur dann hochkippbar ist, wenn sich die Wippe 8 in ihrer vom Gestell 3 abgeschwenkten Endstellung befindet und wenn dabei die Wippe 8 bei geöffneter Abdeckeinrichtung 16 durch Zusammenwirken des Anschlags 27 mit dem Gegenanschlag 28 gegen eine Bewegung zu den Schneidorganen hin blockiert ist. In allen anderen Stellungen der Wippe 8 muss die Abdeckeinrichtung 16 infolge des Zusammenwirkens des Gleitschuhs 29 mit der Kulissenleiste 26 zwangsläufig geschlossen sein. Dabei ist dann die von der Abdeckeinrichtung 16 übergriffene Kippmulde 18 durch die gegen Öffnen blockierte Abdeckeinrichtung 16 gegen Hochkippen blockiert. Zumindest die Abdeckeinrichtung 16 ist hierzu zweckmäßig nicht an der Kippmulde 18 gelagert, sondern an der Trägerkonsole 15 oder einem anderen Wippenteil.

Vorstehend ist ein bevorzugtes Ausführungsbeispiel der Erfindung näher erläutert, ohne dass hiermit eine Beschränkung verbunden sein soll. So wäre es beispielsweise auch denkbar, zur Bewerkstelligung bzw. Unterstützung des Kippvorgangs der Kippmulde 18 eine fußbetätigte, mit der Kippmulde 18 zusammenwirkende Pedaleinrichtung etc. vorzusehen.

## Patentansprüche

1. Wippsäge zum Ablängen von Brennholz mit einem Gestell (3), auf dem mindestens ein stationäres, in Schneidrichtung antreibbares Schneidorgan aufgenommen ist und mit einer um eine quer zur Schnittebene verlaufende Schwenkachse (13) schwenkbar am Gestell (3) angebrachten Wippe (8), die mit einem zu ihrer Schwenkachse parallelen, quer zur Schnittrichtung verlaufenden prismenförmigen Aufnahmekanal (9) zur Aufnahme von Schnittgut versehen ist, **gekennzeichnet durch** eine den Aufnahmekanal (9) enthaltende Kippmulde (18), die zum Abkippen des abgelängten Schnittguts um eine quer zur Kanalachse verlaufende, etwa horizontale Kippachse (19) kippbar auf der Wippe (8) aufgenommen ist.

2. Wippsäge nach Anspruch 1, **dadurch gekennzeichnet, dass** die Kippachse (19) im Bereich eines seitlichen Endes der Kippmulde (18) diese untergreifend vorgesehen ist.

3. Wippsäge nach einem der vorhergehenden Ansprüche, **dadurch gekennzeichnet, dass** an das der Kippachse (19) benachbarte Ende der Kippmulde (18) ein Abwurfstutzen (21) angesetzt ist.

4. Wippsäge nach einem der vorhergehenden Ansprüche, **dadurch gekennzeichnet, dass** der Kippmulde (18) mindestens eine den Kippvorgang unterstützende Einrichtung, vorzugsweise in Form einer Unterstützungsfeder (20) zugeordnet ist.

5. Wippsäge nach einem der vorhergehenden Ansprüche, **dadurch gekennzeichnet, dass** wenigstens eine zur Betätigung der Wippe (8) vorgesehene Griffanordnung (8a) auch zur Betätigung der Kippmulde (18) dient und im Bereich des von der Kippachse (19) entfernten Endes der Kippmulde (18) vorgesehen und an dieser angebracht ist.

6. Wippsäge nach einem der vorhergehenden Ansprüche, **dadurch gekennzeichnet, dass** die Kippmulde (18) ein den Aufnahmekanal (9) bildendes, im Querschnitt etwa v-förmig profiliertes Profilstück (14) enthält, das in einer zugeordneten, querschnittsmäßig angepassten, das obere, schwenkachsferne Ende der Wippe (8) bildenden Trägerkonsole (15) aufnehmbar ist und hieran gelagert ist.

7. Wippsäge nach Anspruch 6, **dadurch gekennzeichnet, dass** die Kippmulde (18) und die zugeordnete Trägerkonsole (15) mit Durchtrittsschlitzen (22, 23) für jedes Schneidorgan versehen sind und dass vorzugsweise die Wippe (8) zwei parallele Holme (12) aufweist, die im Bereich ihres unteren Endes am Gestell (3) gelagert sind und deren oberes Ende die die Kippmulde (18) tragende Trägerkonsole (15) aufnehmen, wobei die Holme (12) den Durchtrittsschlitzen (23) der Trägerkonsole (15) zugeordnet sind und mit ihrem nach innen offenen Querschnitt eine den Durchtrittsschlitzen (23) zugeordnete Kammer bilden.

8. Wippsäge nach einem der Ansprüche 6 oder 7, **dadurch gekennzeichnet, dass** das den Aufnahmekanal (9) enthaltende Profilstück (14) mit äußeren Versteifungsrippen (24) versehen ist und dass die Trägerkonsole (15) zumindest mit den im Bereich zwischen den Enden des Profilstücks (14) angeordneten Versteifungsrippen (24) zugeordneten Aussparungen (25) versehen ist.

9. Wippsäge nach einem der vorhergehenden Ansprüche, **dadurch gekennzeichnet, dass** der Kippmulde (18) eine Abdeckeinrichtung (16), mittels welcher die obere Zugangsöffnung des Aufnahmekanals (9) übergreifbar ist und eine in den Aufnahmekanal (9) eingreifende, mit dem eingelegten Schnittgut zum Eingriff bringbare Niederhalteeinrichtung (17) zugeordnet sind, die vorzugsweise in Abdeck- bzw. Niederhalterichtung relativ zueinander bewegbar sind.

10. Wippsäge nach Anspruch 9, **dadurch gekennzeichnet, dass** zumindest die Abdeckeinrichtung (16), vorzugsweise diese und die Niederhalteeinrichtung (17) an der Trägerkonsole (15) gelagert sind.

11. Wippsäge nach Anspruch 9 oder 10, **dadurch gekennzeichnet, dass** der Abdeckeinrichtung (16), der Niederhalteeinrichtung (17) und der Kippmulde (18) eigene Griffeinrichtungen (16a, 17a, 8a) zugeordnet sind, wobei die der Abdeckeinrichtung (16) zugeordnete Griffeinrichtung (16a) und die der Kippmulde (18) zugeordnete Griffeinrichtung (8a) einander benachbart sind.

12. Wippsäge nach einem der vorhergehenden Ansprüche, **dadurch gekennzeichnet, dass** die Kippmulde (18) nur in einer vom Gestell abgeschwenkten Endstellung der Wippe (8) hochkippbar ist und in allen anderen Stellungen der Wippe (8) gegen Hochkippen blockiert ist.

13. Wippsäge nach Anspruch 12, **dadurch gekennzeichnet, dass** die Wippe (8) in einer vom Gestell abgeschwenkten Endstellung, in welcher die Kippmulde (18) hochkippbar ist, mittels einer mit der geöffneten Abdeckeinrichtung (16) zusammenwirkenden Verriegelungseinrichtung gegen Anschwenken an das Gestell (3) blockiert ist und dass in allen anderen Stellungen der Wippe (8) die mit der Verriegelungseinrichtung zusammenwirkende Abdeckeinrichtung (16) und durch diese die hiervon übergriffene Kippmulde (18) blockiert sind.

14. Wippsäge nach Anspruch 13, **dadurch gekennzeichnet, dass** die Verriegelungseinrichtung einen gestellseitig fixierten Anschlag (27) und eine gestellseitig fixierte, an den Anschlag (27) anschließende, konzentrisch zur Schwenkachse der Wippe (8) verlaufende Kulissenleiste (26) aufweist und dass die Abdeckeinrichtung (16) mit einem dem Anschlag (27) zugeordneten Gegenanschlag (28) und mit einem der Kulissenleiste (26) zugeordneten Gleitschuh (29) versehen ist, wobei der Gegenanschlag (28) so ausgebildet und angeordnet ist, dass er bei in der gestellfernen Endstellung der Wippe (8) hochgeschwenkter Abdeckeinrichtung (16) durch eine Bewegung der Wippe (8) zu den Schneidorganen hin zum Eingriff mit dem Anschlag (27) bringbar und bei geschlossener Abdeckeinrichtung (16) am Anschlag (27) vorbeiführbar ist und wobei der Gleitschuh (29) so ausgebildet und angeordnet ist, dass er nur in der gestellfernen Endstellung der Wippe (8) außer Eingriff mit der Kulissenleiste (26) ist und bei von der gestellfernen Endstellung entfernter Wippe (8) zur Blockierung der Abdeckeinrichtung (16) in ihrer geschlossenen Stellung an der Kulissenleiste (26) anliegt.

15. Wippsäge nach einem der vorhergehenden Ansprüche, **dadurch gekennzeichnet, dass** mehrere, vorzugsweise zwei, mit seitlichem Abstand nebeneinander angeordnete, vorzugsweise als rotierbare Sägeblätter (4) ausgebildete Schneidorgane vorgesehen sind, die die Länge des Aufnahmekanals (9) in mehrere, etwa gleich lange Abschnitte unterteilen und zwischen denen jeweils mindestens ein Organ einer Niederhalteeinrichtung (17) platziert ist.

## Claims

1. A tilting saw for cutting to length of fire wood, comprising a rack (3) on which at least one stationary cutting element is accommodated which is driveable in cutting direction, and further comprising a rocker (8) tiltably mounted on the rack (3) and having a tilting axis (13) extending in transverse direction around a cutting plane, such rocker (8) being provided with a prism-shaped receiving channel (9) for receiving cutting material, which extends parallel to its tilting axis and in transverse direction to the cutting direction, **characterised in** a tipping trough (18) comprising the receiving channel (9), which is tiltably accommodated on the rocker (8) for tipping the cut material around an approximately horizontal tilting axis (19) extending transverse to the channel axis.

2. A tilting saw in accordance with Claim 1, **characterised in that** the tilting axis (19) is provided in the region of a lateral end of the tipping trough (18) and extends underneath the latter

3. A tilting saw in accordance with any of the preceding claims, **characterised in that** an ejection spout (21) is attached to the end of the tipping trough (18) adjacent to the tilting axis (19).

4. A tilting saw in accordance with any of the preceding claims, **characterised in that** at least one device supporting the tilting process is associated with the tipping trough (18), preferably in the form of a support spring (20).

5. A tilting saw in accordance with any of the preceding claims, **characterised in that** at least one nose unit (8a) provided for actuating the rocker (8) also serves to actuate the tipping trough (18) and is provided in the region of the end of the tipping trough (18) away from the tilting axis (19) and attached thereto.

6. A tilting saw in accordance with any of the preceding claims, **characterised in that** the tipping trough (18) comprises a profiled section (14) forming the receiving channel and having an approximate V-shaped cross section, which is receivable in an associated carrier bracket (15) with adjusted cross section and forming the upper end of the rocker (8) away from the tilting axis, and being arranged on the said carrier bracket (15).

7. A tilting saw in accordance with claim 6, **characterised in that** the tipping trough (18) and the associated carrier bracket (15) are provided with passage slots (22, 23) for each cutting element, and that preferably the rocker (8) is provided with two parallel struts (12) being attached on the rack (3) in the region of their bottom ends and whose upper ends receive the carrier bracket (15) carrying the tipping trough (18), with the struts (12) being associated with the passage slots (23) of the carrier bracket (15) and, with their cross section opening towards the inside, forming a chamber associated with the passage slots (23)

8. A tilting saw in accordance with any of the claims 6 or 7, **characterised in that** the profiled section (14) comprising the receiving channel (9) is provided with external enforcing ribs (24), and that the carrier bracket (15) is provided with recesses (25) associated with the enforcing ribs (24) arranged at least in the region between the ends of the profiled section (14).

9. A tilting saw in accordance with any of the preceding claims, **characterised in that** associated with the tipping trough (18) is a cover device (16) by which the upper access opening of the receiving channel (9) is bridgeable, and further a hold down device (17) which engages the receiving channel (9) and the cutting material placed therein, such cover device (16) and hold down device (17) being moveable relative towards each other in covering or holding down direction.

10. A tilting saw in accordance with claim 9, **characterised in that** at least the covering device (16), preferably the latter, and the hold down device (17) are disposed on the carrier bracket (15).

11. A tilting saw in accordance with claim 9 or 10, **characterised in that** associated with the covering device (16), hold down device (17) and tipping trough (18) are nose units (16 a, 17a, 18a) of their own, with the nose unit (16a) associated with the covering device (16) and the nose unit (8a) associated with the tipping trough (18) being disposed in adjacent position to each other.

12. A tilting saw in accordance with any of the preceding claims, **characterised in that** the tipping trough (18) can only be tipped up when the rocker (8) is in its end position tilted away from the rack, while it is blocked against tipping up in all other positions of the rocker (8).

13. A tilting saw in accordance with claim 12, **characterised in that** the rocker (8) in an end position tilted away from the rack where the tipping trough (18) is tiltable up, is blocked against tilting against the rack (8) by means of a lock device interacting with the covering device (16), and that in all other positions of the rocker (8) the covering device (16) interacting with the lock device and the tipping trough (18) covered by the covering device (16) are blocked.

14. A tilting saw in accordance with claim 13, **characterised in that** the lock device comprises a rack side fixed stop (27) and a rack side fixed slide rail (26) joining the stop (27) and extending concentrically to the tilting axis of the rocker (8), and further that the covering device (16) is provided with a counter stop (28) associated with the stop (27) and a sliding shoe (29) associated with the slide rail (26), with the counter stop (28) being designed and arranged in such a manner that it can be brought into engagement with the stop (27) by a movement of the rocker (8) towards the cutting units when the covering device (16) is tilted upwards in an end position away from the rack (8), and is moveable past the stop (27) when the covering device (16) is closed, with the sliding shoe (29) being designed and arranged such that it is only disengaged from the slide rail (26) in the end position of the rocker (8) away from the rack, and is in contact with the slide rail (26) when the rocker (8) is away from the end position away from the rocker (8) to block the covering device (16) in closed position.

15. A tilting saw in accordance with any of the preceding claims, **characterised in that** provision is made for several, preferably two cutting units, preferably designed as rotatable saw blades (4) and arranged side by side with lateral space, dividing the length of the receiving channel (9) into several sections of approximately equal length and between which at least one unit of a hold down device (17) is placed.

## Revendications

1. Scie à bascule pour le tronçonnage de bois de feu, avec un bâti (3) sur lequel est reçu au moins un organe de coupe stationnaire apte à être entraîné dans la direction de coupe et avec une bascule (8) qui est montée sur ledit bâti (3) de manière à pouvoir pivoter sur un axe de pivotement (13) s'étendant transversalement au plan de coupe et qui est munie d'un canal de réception (9) en forme de prisme qui est destiné à recevoir des produits de sciage, est parallèle à l'axe de pivotement de celle-ci et s'étend transversalement à la direction de coupe, **caractérisée par** une auge basculante (18) qui contient le canal de réception (9) et qui, pour faire basculer les produits de sciage tronçonnés, est reçue sur ladite bascule (8) de manière à pouvoir basculer autour d'un axe de basculement (19) à peu près horizontal s'étendant transversalement à l'axe de canal.

2. Scie à bascule selon la revendication 1, **caractérisée par le fait que** l'axe de basculement (19) est prévu au niveau d'une extrémité latérale de l'auge basculante (18) tout en étant disposé au-dessous de celle-ci.

3. Scie à bascule selon l'une quelconque des revendications précédentes, **caractérisée par le fait qu'**un manchon de jetée (21) est rapporté à l'extrémité de l'auge basculante (18), qui est voisine de l'axe de basculement (19).

4. Scie à bascule selon l'une quelconque des revendications précédentes, **caractérisée par le fait qu'**au moins un dispositif supportant l'opération de basculement, de préférence sous forme d'un ressort de support (20), est associé à l'auge basculante (18).

5. Scie à bascule selon l'une quelconque des revendications précédentes, **caractérisée par le fait qu'**au moins un ensemble de préhension (8a) prévu pour actionner la bascule (8) sert aussi à actionner l'auge basculante (18) et est prévu au niveau de l'extrémité de l'auge basculante (18), qui est éloignée de l'axe de basculement (19), et est monté sur celle-ci.

6. Scie à bascule selon l'une quelconque des revendications précédentes, **caractérisée par le fait que** l'auge basculante (18) contient une pièce de profil (14) profilée, en coupe transversale, à peu près en forme de v qui forme le canal de réception (9) et qui peut être reçue dans une console porteuse (15) associée adaptée en section transversale et formant l'extrémité supérieure de la bascule (8), éloignée de l'axe de pivotement, et est logée sur celle-ci.

7. Scie à bascule selon la revendication 6, **caractérisée par le fait que** l'auge basculante (18) et la console porteuse (15) associée sont pourvues de fentes de passage (22, 23) pour chaque organe de coupe et que, de préférence, la bascule (8) présente deux montants (12) parallèles qui sont logés sur le bâti (3): au niveau de leur extrémité inférieure et dont l'extrémité supérieure reçoit la console porteuse (15) supportant l'auge basculante (18), les montants (12) étant associés aux fentes de passage (23) de la console porteuse (15) et formant, par leur section transversale ouverte vers l'intérieur, une chambre associée aux fentes de passage (23).

8. Scie à bascule selon l'une quelconque des revendications 6 ou 7, **caractérisée par le fait que** ladite pièce de profil (14) contenant le canal de réception (9) est pourvue de nervures de raidissement (24) extérieures et que la console porteuse (15) est munie au moins d'évidements (25) associés aux nervures de raidissement (24) disposées au niveau entre les extrémités de la pièce de profil (14).

9. Scie à bascule selon l'une quelconque des revendications précédentes, **caractérisée par le fait qu'**à ladite auge basculante (18) sont associés un dispositif de recouvrement (16) au moyen duquel on peut recouvrir l'ouverture d'accès supérieure du canal de réception (9), ainsi qu'un dispositif de maintien (17) qui s'engage dans le canal de réception (9) et peut être mise en prise avec le produit de sciage y placé, ceux-ci peuvent être déplacés l'un par rapport à l'autre de préférence dans la direction de recouvrement ou bien de maintien.

10. Scie à bascule selon la revendication 9, **caractérisée par le fait qu'**au moins le dispositif de recouvrement (16), de préférence celui-ci et le dispositif de maintien (17) sont logés sur ladite console porteuse (15).

11. Scie à bascule selon la revendication 9 ou 10, **caractérisée par le fait que** de propres dispositifs de préhension (16a, 17a, 8a) sont associés au dispositif de recouvrement (16), au dispositif de maintien (17) et à l'auge basculante (18), le dispositif de préhension (16a) associé au dispositif de recouvrement (16) et le dispositif de préhension (8a) associé à l'auge basculante (18) étant voisins l'un de l'autre.

12. Scie à bascule selon l'une quelconque des revendications précédentes, **caractérisée par le fait que** ladite auge basculante (18) ne peut être basculée vers le haut que dans une position extrême de la bascule (8), écartée du bâti, et est bloquée contre un basculement vers le haut dans toutes les autres positions de la bascule (8).

13. Scie à bascule selon la revendication 12, **caractérisée par le fait que** la bascule (8), dans une position extrême écartée du bâti dans laquelle l'auge basculante (18) peut être basculée vers le haut, est bloquée contre le fait de se rapprocher du bâti (3) par basculement, par l'intermédiaire d'un dispositif de verrouillage agissant de concert avec le dispositif de recouvrement (16) ouvert, et que, dans toutes les autres positions de la bascule (8), le dispositif de recouvrement (16) agissant de concert avec le dispositif de verrouillage ainsi que, par celui-ci, l'auge basculante (18) recouverte par celui-ci sont bloqués.

14. Scie à bascule selon la revendication 13, **caractérisée par le fait que** le dispositif de verrouillage présente une butée (27) fixée côté bâti et une barre de coulisse (26) fixée côté bâti, contiguë à ladite butée (27) et s'étendant de manière concentrique par rapport à l'axe de pivotement de la bascule (8), et que ledit dispositif de recouvrement (16) est muni d'une contre-butée (28) associée à la butée (27) et d'un patin de guidage (29) associé à la barre de coulisse (26), ladite contre-butée (28) étant réalisée et disposée de manière à ce que, lorsque le dispositif de recouvrement (16) est pivoté vers le haut dans la position extrême de la bascule (8), éloignée du bâti, elle puisse être mise en prise avec la butée (27) par un mouvement de la bascule (8) vers les organes de coupe, et que, lorsque le dispositif de recouvrement (16) est fermé, elle puisse passer la butée (27), et le patin de guidage (29) étant réalisé et disposé de manière à ce qu'il ne soit hors prise de la barre de coulisse (26) que lorsque la bascule (8) se trouve dans la position extrême éloignée du bâti et que, lorsque la bascule (8) est écartée de la position extrême éloignée du bâti, pour bloquer le dispositif de recouvrement (16) dans sa position fermée, il s'applique contre la barre de coulisse (26).

15. Scie à bascule selon l'une quelconque des revendications précédentes, **caractérisée par le fait qu'**une pluralité de, de préférence deux, organes de coupe disposés les uns à côté des autres à distance latérale, réalisés de préférence en tant que lames de scie (4) aptes à être tournées, sont prévus qui divisent la longueur du canal de réception (9) en plusieurs sections de longueur à peu près égale et entre lesquels est placé respectivement au moins un organe d'un dispositif de maintien (17).
